# EUROPÄISCHE PATENTANMELDUNG

(11) **EP 0 326 651 A2**
(43) Veröffentlichungstag der Anmeldung: **09.08.1989**
(21) Anmeldenummer: 88116826.4
(22) Anmeldetag: 11.10.1988
(51) Int. Cl.: H01Q 1/12, H04B 1/18

(54) **Funksende- und -empfangsantenne**

(30) Priorität: 05.02.1988 DE 3803440
(71) Anmelder: ROBERT BOSCH GMBH, 70442 Stuttgart (DE)
(72) Erfinder: Dörrie, Horst, D-1000 Berlin 21 (DE); Siegle, Gert, Prof. Dr. rer. nat., D-1000 Berlin 38 (DE); Militz, Uwe, D-1000 Berlin 41 (DE); Wintzer, Ulrich, D-1000 Berlin 38 (DE)

(57) **Zusammenfassung**

Die mit geringem Aufwand herstellbare Antenne besteht aus einem in oder auf einer Scheibe (14) eines Fahrzeuges angeordneten Dipol (15), dessen Enden (17, 18) mit den Enden (20, 21) einer Umwegleitung (23) verbunden sind. Ein Ende (18) des Dipols (15) bildet einen Einspeisepunkt (24) für die Antenne. Der Dipol (15) und die Umwegleitung (23) haben je eine Länge von λ/2, wobei λ die mittlere Betriebswellenlänge ist.

Die Funksende- und -empfangsantenne eignet sich vorzugsweise für Funktelefone.

## Beschreibung

Die Erfindung betrifft eine Funksende- und -empfangsantenne nach dem Oberbegriff des Anspruchs 1.

### Stand der Technik

Es ist eine Funksende- und -empfangsantenne bekannt (GB-PS 1 600 987), bei der die Leiteranordnung einer Heckscheibenheizung als Sende- und Empfangsantenne ausgenutzt wird. Die bekannte Antenne setzt verschiedene Anpassungs- und Entkopplungsmittel voraus.

### Aufgabe der Erfindung

Der Erfindung liegt die Aufgabe zugrunde, eine Funksende- und -empfangsantenne der gattungsgemäßen Art derart weiterzubilden, daß sie mit einfachsten Schaltungsmitteln realisiert werden kann.

### Lösung und erzielbare Vorteile

Diese Aufgabe wird bei einer gattungsgemäßen Funksende- und -empfangsantenne durch die kennzeichnenden Merkmale des Anspruchs 1 gelöst. Der mit der Erfindung erzielbare Vorteil besteht insbesondere darin, daß im einfachsten Fall nur ein Dipol und eine Umwegleitung zur Realisierung einer brauchbaren Funksende- und -empfangsantenne für Fahrzeuge erforderlich sind.

Ein bevorzugtes Anwendungsgebiet für die erfindungsgemäße Funksende- und -empfangsantenne bilden Funktelefone.

### Beschreibung von Ausführungsbeispielen

Ausführungsbeispiele der Erfindung sind in der Zeichnung anhand mehrerer Figuren dargestellt und werden im folgenden näher beschrieben. Es zeigen
Fig. 1 eine Teilansicht der Heckseite eines Fahrzeuges mit Heckscheibe und erfindungsgemäßer Funksende- und -empfangsantenne,
Fig. 2 eine Ansicht einer Fahrzeugscheibe mit zwei Dipolen,
Fig. 3 eine perspektivische Ansicht der Rückseite eines Kraftfahrzeuges mit zwei Dipolen auf benachbarten Scheiben,
Fig. 4 eine Ansicht einer beheizbaren Kraftfahrzeug-Heckscheibe mit zwei Dipolen,
Fig. 5 eine Teilansicht einer Fahrzeugscheibe mit einem Dipol, dem ein Direktor zugeordnet ist, und
Fig. 6 eine Ansicht einer Fahrzeugscheibe mit vier Dipolen.

In Fig. 1 ist mit 10 eine Karosserie eines Fahrzeuges, das ist insbesondere ein Kraftfahrzeug, bezeichnet. In einer annähernd rechteckigen Öffnung 12 der Karosserie ist unter Zwischenlage eines elastischen Bandes 13 eine Scheibe 14 eingefügt. In oder auf der Scheibe 14 befindet sich vorzugsweise am Rand der Scheibe ein vorzugsweise vertikal ausgerichteter Dipol 15 aus einer Schleife 16, deren Enden 17, 18 über eine symmetrische Leitung 19 mit den Enden 20, 21 des Innenleiters einer Umwegleitung 23 verbunden sind.

Ein mit dem Ende 18 der Schleife 16 verbundener Anschluß 24 de symmetrischen Leitung 19 bildet den Einspeisepunkt der Funksende- und -empfangsantenne 25. Der Anschluß 24 ist weiterhin mit einem Ende 26 des Innenleiters einer Einspeiseleitung 27 verbunden. Die Außenleiter der Umwegleitung 23 und der Außenleiter der Einspeiseleitung 27 sind leitend miteinander verbunden.

Die Einspeiseleitung 27 führt an ein in dem Fahrzeug untergebrachtes Funksende- und -empfangsgerät 28. Die Schleife 16 hat eine Länge von λ/2, wobei λ die mittlere Betriebswellenlänge des Sende- und Empfangsfrequenzbandes des Funksende- und -empfangsgerätes 28 ist. Die symmetrische Leitung 19 hat vorzugsweise eine Länge λ/4 und die Umwegleitung 13 eine Länge von λ/2.

Die Lage des Dipols 15 bzw. dessen Abstand von den Rändern der Karosserieöffnung 12 bzw. von dem Rand der Scheibe 14 wird vorzugsweise experimentell für jeden Fahrzeugtyp ermittelt.

Die Wirkungsweise der vorstehend beschriebenen Funksende- und -empfangsantenne 25 ist folgende.

Durch das Verbinden der freien Enden der symmetrischen Leitung 19 mit den Enden 20, 21 des Innenleiters der Umwegleitung 23 kann im Bereich der Antenne 25 auf eine Masseverbindung zur Karosserie 10 verzichtet werden. Die Funksende- und -empfangsantenne 25 ist bei entsprechend optimierter Lage des Dipols 15 für den Funksende- und -empfangsbetrieb gleichermaßen gut geeignet.

In Fig. 2 ist eine annähernd rechteckige Scheibe 30 eines Fahrzeuges gezeigt, in bzw. auf der eine Funksende- und -empfangsantenne 31 mit zwei Dipolen 32 und 33 vorhanden ist. Zu jedem Dipol gehört eine Umwegleitung 34 und 35 und zu einem Dipol, zum Beispiel dem Dipol 33, eine Einspeiseleitung 36. Die Einspeisepunkte 37 und 38 der Dipole 32 und 33 sind mit Enden 39 und 40 einer Verzögerungsleitung 41 verbunden, die innerhalb der Karosserie des Fahrzeuges außen um den Rand der Scheibe 30 herumgeführt ist. Die Länge der Verzögerungsleitung 41 beträgt n . λ/2, wobei n eine ganze Zahl ist. Durch die Anwendung zweier Dipole 32 und 33 und die Verzögerungsleitung 41 wird eine spürbare Verbesserung der Sende- und Empfangseigenschaften der Funksende- und -empfangsantenne erzielt.

Nach Fig. 3 gehören zu einer Funksende- und -empfangsantenne eines Fahrzeuges 50 zwei Dipole 51 und 52, die abweichend von dem Ausführungsbeispiel nach Fig. 2 in oder auf zwei benachbarten Scheiben 53 und 54, das sind vorzugsweise eine hintere Seitenscheibe und eine Heckscheibe, angeordnet sind. Die Dipole 51 und 52 befinden sich vorzugsweise in den einander zugekehrten Randbereichen der Scheiben 53, 54. Die Umwegleitungen für die Dipole 51, 52, die Einspeiseleitung und die Verzögerungsleitung sind in der Fig. 3 der Übersichtlichkeit halber weggelassen. Diese Leitungen entsprechen den in Fig. 2 gezeigten Leitungen.

Die Dipole 51 und 52 müssen nicht, wie in Fig. 3 gezeigt, in oder auf benachbarten Scheiben 52 und 53 angebracht sein; sie können sich vielmehr auch in oder auf gegenüberliegenden Scheiben des Fahrzeuges 50 befinden.

In Fig. 4 ist eine Ausführungsform einer Funksende- und -empfangsantenne gezeigt, die von einer Anordnung nach Fig. 2 ausgeht, das heißt von zwei auf oder in einer Scheibe 60 angeordneten Dipolen 61 und 62. Die den Dipolen zugeordneten Umwegleitungen sind mit 63 und 64 und eine Verzögerungsleitung mit 65 bezeichnet. In oder auf der Scheibe 60 ist eine Anordnung 66 aus mehreren horizontalen und parallelen Heizleitern 67 angeordnet. Die Enden der Heizleiter sind durch Sammelleiter 68 und 69 miteinander verbunden. Die Sammelleiter haben vorzugsweise einen Abstand von λ/4 von den seitlichen Rändern der Scheibe 60. Bei einer Anordnung nach Fig. 4 wird die Anordnung 66 mit den Heizleitern 67 durch die Dipole 61 und 62 erregt.

Nach Fig. 5 ist einem Dipol 71, der sich in oder auf einer Scheibe 72 eines Fahrzeuges befindet, ein Direktor 73 zugeordnet. Auch der Direktor 73 kann in oder auf der Scheibe 72 angeordnet sein, wobei jedoch Direktor 73 und Dipol 71 gegeneinander und gegen eventuell in oder auf der Scheibe 72 enthaltene Heizleiter (vgl. Fig. 4) isoliert sein müssen. Die Anwendung eines Direktors 73 erleichtert eine optimale Anpassung der Funksende- und -empfangsantenne bei verschiedenen Fahrzeugtypen. Bei einer Funksende- und -empfangsantenne nach den Fig. 2 und Fig. 4 empfiehlt sich die Verwendung je eines Direktors für jeden Dipol.

Die Fig. 6 zeigt ein Ausführungsbeispiel einer Funksende- und -empfangsantenne mit vier auf oder in einer Scheibe 80 angeordneten Dipolen 81, 82, 83 und 84. Während die Dipole 81 und 83 den Dipolen 32 und 33 in Fig. 2 entsprechen, sind die zusätzlich vorgesehen Dipole 82 und 84 um 180° versetzt zu den Dipolen 81 und 83 angeordnet. Von den Einspeisepunkten 85 bis 88 sind die Einspeisepunkte 86 und 88 über eine um die Scheibe 80 herumgeführt Verzögerungsleitung 89 mit dem Einspeisepunkt 87 des Dipols 83 verbunden. Die Verzögerungsleitung 89 hat eine Gesamtlänge von n . λ/2, wobei n eine ganze Zahl ist.

Für alle Ausführungsbeispiele gilt, daß die Dipole, zum Beispiel 32 und 33 (Fig. 2), mit den symmetrischen Leitungen, zum Beispiel 19 (Fig. 1), die Heizleiter, zum Beispiel 67 (Fig. 4), und die Direktoren, zum Beispiel 73 (Fig. 5), vorzugsweise in verschiedenen Schichten einer Mehrschichtscheibe untergebracht sein können.

Die Einspeiseleitung 36 (Fig. 2) und die Verzögerungsleitung 36 (Fig. 2) haben vorzugsweise einen Wellenwiderstand Z = 50 Ω.

## Patentansprüche

1. Funksende- und -empfangsantenne mit einer auf oder in einer Scheibe eines Fahrzeuges angebrachten Leiteranordnung, dadurch gekennzeichnet, daß die Leiteranordnung als Dipol (15) ausgebildet ist, dessen Anschlüsse (17, 18) durch eine Umwegleitung (23) der Länge λ/2 überbrückt sind, wobei λ die mittlere Betriebswellenlänge ist, und dessen einer Anschluß (18) den Einspeisepunkt der Funksende- und -empfangsantenne (25) bildet.

2. Funksende- und -empfangsantenne nach Anspruch 1, dadurch gekennzeichnet, daß der Dipol (15) ein Schleifendipol (16) ist.

3. Funksende- und -empfangsantenne nach Anspruch 1 oder 2, dadurch gekennzeichnet, daß der Dipol isoliert gegenüber einer Heizleiteranordnung (66) aus in oder auf der Scheibe (60) vorgesehenen Heizleitern (67) angeordnet ist.

4. Funksende- und -empfangsantenne nach Anspruch 1, 2 oder 2, dadurch gekennzeichnet, daß die Leiteranordnung aus zwei Dipolen (32, 33) besteht, deren Anschlüsse paarweise durch eine λ/2-Umwegleitung (34, 35) verbunden sind und deren einer Anschluß (37, 38) durch eine n . λ/2 lange Verzögerungsleitung (41) verbunden ist, wobei n eine ganze Zahl ist.

5. Funksende- und -empfangsantenne nach einem der Ansprüche 1 bis 4, dadurch gekennzeichnet, daß die Umwegleitung (35) ein koaxiales Kabel ist, dessen Außenleiter an den Kabelenden miteinander verbunden sind.

6. Funksende- und -empfangsantenne nach einem der Ansprüche 4 oder 5, dadurch gekennzeichnet, daß die Verzögerungsleitung (41) ein koaxiales Kabel ist, dessen Außenleiter an den Kabelenden mit den entsprechenden Außenleitern der Umwegleitungen (34, 35) verbunden ist.

7. Funksende- und empfangsantenne nach einem der Ansprüche 4, 5 oder 6, dadurch gekennzeichnet, daß die Dipole (51, 52) in oder auf verschiedenen Scheiben (53, 54) des Fahrzeuges angeordnet sind.

8. Funksende- und -empfangsantenne nach Anspruch 7, dadurch gekennzeichnet, daß die die Dipole (51, 52) tragenden Scheiben (53, 54) rechtwinklig zueinander stehende Scheiben des Fahrzeuges (50) sind.

9. Funksende- und -empfangsantenne nach Anspruch 4 oder einem der folgenden, dadurch gekennzeichnet, daß in oder auf zwei oder mehreren Scheiben (80) des Fahrzeuges je ein Dipolpaar (81, 83; 82, 84) mit je einer Umwegleitung pro Dipol und mit je einer Verzögerungsleitung pro Dipolpaar angeordnet sind, wobei die Länge der Verzögerungsleitungen n . λ/2 beträgt und n eine ganze Zahl ist.

10. Funksende- und -empfangsantenne nach einem Ansprüche 1 bis 9, dadurch gekennzeichnet, daß dem Dipol (71) ein oder mehrere in oder auf der Scheibe (72) angeordnete Direktoren (73) zugeordnet sind.

11. Funksende- und -empfangsantenne nach Anspruch 2, dadurch gekennzeichnet, daß zwischen den Anschlüssen (17, 18) des Dipols (15) und den Enden (20, 21) des Innenleiters der Umwegleitung (23) eine symmetrische λ/4-Leitung (19) vorgesehen ist.
